# EUROPÄISCHE PATENTSCHRIFT

(11) **EP 3 374 090 B1**
(45) Veröffentlichungstag und Bekanntmachung des Hinweises auf die Patenterteilung: **26.02.2020**
(21) Anmeldenummer: 16794594.8
(22) Anmeldetag: 09.11.2016
(51) Int. Cl.: B05B 12/08

(54) **VERFAHREN UND ANORDNUNG ZUM AUFBRINGEN VON FLÜSSIGEN ODER PASTÖSEN STOFFEN**
METHOD AND SYSTEM FOR APPYLING LIQUID OR PASTY MATERIALS
PROCÉDÉ ET DISPOSITIF D'APPLICATION DE PRODUITS LIQUIDES OU PÂTEUX

(30) Priorität: 10.11.2015 DE 102015119339; 07.03.2016 DE 102016104134
(43) Veröffentlichungstag der Anmeldung: 19.09.2018
(73) Patentinhaber: Polyplan-GmbH Polyurethan-Maschinen, 82064 Straßlach-Dingharting (DE)
(72) Erfinder: RESCH, Johann, 82064 Straßlach (DE); ACHTER, Martin, 82067 Ebenhausen (DE)
(74) Vertreter: Koch Müller Patentanwaltsgesellschaft mbH
(86) Internationale Anmeldenummer: PCT/EP2016/077148
(87) Internationale Veröffentlichungsnummer: WO 2017/081084

(56) Entgegenhaltungen:
- EP-A2- 2 674 225
- DE-A1- 19 846 530
- JP-A- 2000 019 057
- JP-A- 2000 180 308
- JP-A- 2001 050 866

## Beschreibung

Die Erfindung betrifft ein Verfahren sowie eine Vorrichtung zum Aufbringen von flüssigen oder pastösen Stoffen, insbesondere zum Aufbringen eines Wachses oder eines Dichtstoffes, z.B. aus Polyurethan, auf oder in Karosseriebauteile eines Fahrzeugs.

In der Automobilproduktion sind verschiedene Verfahren und entsprechende Systeme zum Aufbringen von fluiden oder pastösen Stoffen (Materialien) auf Karosseriebauteile bekannt. Beispielsweise ist es üblich, auf Innenseiten von Fahrzeugtüren, insbesondere in Falzbereichen, Wachs zu applizieren, um dort einen zusätzlichen Korrosionsschutz bereitzustellen. Weiterhin ist es oftmals nötig, Dichtstoffe, beispielsweise aus Schaumstoff (z. B. auf Basis von Polyurethan) auf oder in ein Karosseriebauteil zu applizieren.

Aufgrund von Automatisierung und Robotertechnik wird dabei ein hoher Präzisionsgrad erreicht. Es hat sich jedoch gezeigt, dass auch bestehende Systeme noch hinsichtlich ihrer Präzision und Zuverlässigkeit verbesserungswürdig sind.

Es ist daher Aufgabe der Erfindung, ein Verfahren zum Auftragen von flüssigen oder pastösen Stoffen, insbesondere eines Waches oder eines Dichtstoffes, beispielsweise aus Polyurethan, auf oder in Karosseriebauteile eines Fahrzeugs sowie eine entsprechende Anordnung vorzuschlagen, bei der eine vergleichsweise hohe Zuverlässigkeit und Präzision des Auftragens des flüssigen oder pastösen Stoffes erreicht wird.

Insbesondere wird die Aufgabe durch ein Verfahren zum Aufbringen von flüssigen oder pastösen Stoffen, insbesondere zum Aufbringen eines Wachses oder eines Dichtstoffes, beispielsweise aus Polyurethan, auf oder in Karosseriebauteile eines Fahrzeuges gelöst, wobei das Verfahren die Schritte umfasst:
- Fördern des Stoffes in Richtung einer Stoff-Ausbringungseinrichtung über eine Fördereinrichtung;
- Ausbringen des Stoffes aus einer Austrittsdüse der Stoff-Ausbringungseinrichtung; und
- Überwachen eines aus der Düse der Stoff-Ausbringungseinrichtung austretenden Flüssigkeitsstrahls,
wobei der Flüssigkeitsstrahl mit mindestens einer Kamera aufgenommen wird, wobei dieselbe Kamera den Flüssigkeitsstrahl unter Verwendung optischer Reflexions- und/oder Umlenkeinrichtungen aus mindestens zwei verschiedenen Perspektiven aufnimmt.

Ein Kerngedanke der vorliegenden Erfindung liegt darin, dass der Flüssigkeitsstrahl (als solcher), der in Richtung des Karosseriebauteils des Fahrzeugs gerichtet ist, um dort den flüssigen oder pastösen Stoff aufzubringen, insbesondere mit optischen Mitteln, überwacht wird. Unter einer Überwachung ist insbesondere die Messung mindestens eines Flüssigkeitsstrahl-Parameters, also eines Parameters, der den Flüssigkeitsstrahl hinsichtlich seiner Eigenschaften (beispielsweise seiner geometrischen Eigenschaften) beschreibt. Insofern hier von einem Flüssigkeitsstrahl die Rede ist, soll darunter insbesondere ein Strahl des flüssigen oder pastösen Stoffes verstanden werden. Indem der Flüssigkeitsstrahl überwacht wird, wird es ermöglicht (praktisch online), Abweichungen von einem gewünschten Aufbring-Verhalten festzustellen. Die Qualität der Aufbringung des flüssigen oder pastösen Stoffes kann insgesamt mit einfachen Mitteln sichergestellt werden. Insgesamt ist mit einfachen Mitteln eine präzise und zuverlässige Aufbringung des flüssigen und pastösen Stoffes ermöglicht.

Unter einem flüssigen oder pastösen Stoff soll ein solcher verstanden werden, der zumindest beim Austritt aus der Düse in flüssiger oder pastöser Form vorliegt. Nach dem Auftrag (ggf. nach Verstreichen einer gewissen Zeit) kann dieser Stoff erstarren (also nicht mehr flüssig oder pastös sein). Es ist jedoch auch denkbar, dass der Stoff auch nach seinem Auftrag noch flüssig oder pastös ist.

Vorzugsweise umfasst die Überwachung eine Winkelmessung, insbesondere eine Messung eines Austrittswinkels oder Öffnungswinkels des Flüssigkeitsstrahls. Es kann auch ein Aufprall-Winkel des Flüssigkeitsstrahls, also ein Winkel gegenüber der Oberfläche, auf der der flüssige oder pastöse Stoff aufgetragen wird, gemessen werden. Über eine derartige Winkelmessung kann auf einfache Art und Weise eine Abweichung von einem gewünschten Auftrag des Stoffes (im Folgenden handelt es sich bei dem "Stoff", soweit nicht anders angegeben, immer um den flüssigen oder pastösen Stoff) festgestellt werden.

Alternativ oder zusätzlich kann eine Messung eines Auftreffpunktes des Flüssigkeitsstrahls erfolgen. Unter dem Auftreffpunkt soll dabei der Mittelpunkt derjenigen Fläche verstanden werden, die mit dem Flüssigkeitsstrahl bei dessen Aufprall in Kontakt kommt. Auch dadurch kann auf einfache Art und Weise das Verfahren überwacht werden und ein zuverlässiger Auftrag des Stoffes ermöglicht werden.

Alternativ oder zusätzlich kann eine Geschwindigkeit des Flüssigkeitsstrahls vermessen werden. Bei der Geschwindigkeit handelt es sich insbesondere um die Austrittsgeschwindigkeit aus der Düse (die üblicherweise in etwa auch der Aufprallgeschwindigkeit auf das Karosseriebauteil entspricht). Im Allgemeinen kann ein Formparameter des Flüssigkeitsstrahls und/oder eine Ausdehnung des Flüssigkeitsstrahls gemessen werden. Insbesondere kann eine Strahlhöhe gemessen werden. Unter einer Strahlhöhe ist die Länge des Strahls zwischen Austrittsdüse und Karosseriebauteil zu verstehen. Anstelle einer (direkten) Messung der Strahlhöhe kann diese auch indirekt bestimmt werden (dabei handelt es sich jedoch grundsätzlich nicht mehr - zumindest isoliert gesehen - um eine Überwachung des Flüssigkeitsstrahls als solchen). Vorzugsweise wird die Höhe und Geschwindigkeit des Strahls gleichzeitig bestimmt. Gerade aus dieser Kombination lässt sich eine zuverlässige Aussage über die Güte des Auftrags des Stoffes erzielen.

Alternativ oder zusätzlich kann eine Strahldicke (also der Durchmesser des Flüssigkeitsstrahls), z. B. am Austrittsort und/oder Ort des Aufpralls, gemessen werden.

Vorzugsweise wird ein Ist-Wert eines Parameters des Flüssigkeitsstrahls mit einem Soll-Wert verglichen. Weiter vorzugsweise wird bei einer vorbestimmten Abweichung des Ist-Werts von dem Soll-Wert, diese Abweichung angezeigt und/oder der Flüssigkeitsstrahl korrigiert (beispielsweise ein Austrittswinkel oder eine Austrittsgeschwindigkeit geändert). Insbesondere wird der Flüssigkeitsstrahl entsprechend des Vergleiches nachgeführt. Die Anzeige kann beispielsweise optisch, insbesondere über ein Display oder akustisch erfolgen. Insgesamt wird dadurch eine verbesserte Qualitätssicherung erzielt.

Vorzugsweise wird der Flüssigkeitsstrahl optisch erfasst.

Erfindungsgemäß wird der Flüssigkeitsstrahl mit mindestens einer Kamera (vorzugsweise mehreren Kameras, beispielsweise mindestens zwei oder mindestens drei Kameras) aufgenommen. Durch eine Aufnahme per Kamera können auf einfache Art und Weise eine Vielzahl von Parametern (beispielsweise die Strahlgeometrie, insbesondere ein Austritts- oder Öffnungswinkel) bestimmt werden. Mit mehreren Kameras lässt sich der Strahl ggf. auch dreidimensional überwachen und auswerten.

Erfindungsgemäß nimmt dieselbe Kamera den Flüssigkeitsstrahl unter Verwendung optischer Reflexions- und/oder Umlenkeinrichtungen (beispielsweise bestehend aus oder umfassend mindestens einen Spiegel und/oder mindestens ein Prisma) aus mindestens zwei verschiedenen Perspektiven auf.

Über entsprechende Reflexions- und/oder Umlenkeinrichtungen kann dann Licht, das den Flüssigkeitsstrahl in eine erste Richtung verlässt und Licht, das den Flüssigkeitsstrahl in eine zweite Richtung verlässt (wobei erste und zweite Richtung beispielsweise einen Winkel von 20 bis 180 Grad, insbesondere 90 Grad aufweisen) auf ein und dieselbe Kamera geführt werden, so dass ein Bild des Flüssigkeitsstrahls aus zwei Perspektiven aufgenommen werden kann. Dabei ist es denkbar, dass (beispielsweise durch entsprechendes Schalten von Umlenk-und/oder Reflexionseinrichtungen und/oder Filter und/oder Blenden) der Flüssigkeitsstrahl zu einem bestimmten Zeitpunkt entweder nur aus einer Richtung aufgenommen wird oder nur aus der anderen Richtung (bzw. einer zweiten oder dritten, etc. Richtung) oder gleichzeitig aus mehreren (beispielsweise zwei) Richtungen, wobei sich dann die Bilder des Flüssigkeitsstrahls ggf. bei der Aufnahme überlagern können. Beispielsweise kann bei einer Aufnahme zweier Perspektiven immer alternierend erst die eine und dann die andere Perspektive im ("ständigen") Wechsel aufgenommen werden. Natürlich ist es auch möglich, den Flüssigkeitsstrahl mit mindestens zwei Kameras aufzunehmen, wobei die mindestens zwei Kameras den Flüssigkeitsstrahl aus mindestens zwei verschiedenen Perspektiven aufnehmen.

Alternativ oder zusätzlich wird vom Flüssigkeitsstrahl stammendes Licht mit mindestens einem Lichtsensor erfasst. Weiter vorzugsweise erfasst derselbe Lichtsensor Licht, das vom Flüssigkeitsstrahl in mindestens zwei verschiedene Richtungen gestrahlt wird. Bei den mindestens zwei Richtungen in diesem Zusammenhang kann es sich um diskrete (beispielsweise zwei vordefinierte) Richtungen handeln oder um ein Kontinuum, also einen Winkelbereich von beispielsweise mindestens 30 Grad oder mindestens 90 Grad oder sogar (zumindest nahezu) 360 Grad. Eine Erfassung kann beispielsweise über einen in einem 360 Grad Winkel um den Flüssigkeitsstrahl umlaufenden Lichtsensor ermöglicht werden. Grundsätzlich kann der Sensor entweder verfahren werden (beispielsweise um den Flüssigkeitsstrahl umlaufen) oder positionstreu gegenüber dem Flüssigkeitsstrahl sein (beispielsweise einen im geometrischen Sinne umlaufenden Ringsensor bilden). Ggf. können auch mehrere Lichtsensoren, beispielsweise mindestens zwei oder mindestens drei Lichtsensoren vorgesehen sein, die vorzugsweise den Flüssigkeitsstrahl aus verschiedenen Winkeln erfassen.

In einer bevorzugten Ausführungsform wird der Flüssigkeitsstrahl beleuchtet. Dies verbessert die Überwachung des Strahls, beispielsweise durch eine Kamera oder einen Lichtsensor. Weiterhin können ein oder mehrere Spiegel vorgesehen sein sowie ggf. Polarisationseinrichtungen, um den Strahl noch präziser erfassen zu können.

Zur Beleuchtung des Flüssigkeitsstrahls können eine oder mehrere Beleuchtungseinrichtungen vorgesehen sein. In einer bevorzugten Ausführungsform wird ein Laserstrahl bereitgestellt. Weiter vorzugsweise kann der Laserstrahl in eine Ringstruktur so eingekoppelt werden, dass er um den Flüssigkeitsstrahl umläuft. Über eine entsprechende Auskoppelstruktur kann dann Licht des Laserstrahls in Richtung des Flüssigkeitsstrahls gelenkt werden, so dass dieser von allen Richtungen beleuchtet wird. Alternativ oder zusätzlich kann der Flüssigkeitsstrahl (insbesondere ein Wachsstrahl) mit einem Fluoreszenzmittel versehen sein bzw. (im Allgemeinen) selbst leuchten, insbesondere fluoreszieren. Dadurch wird die Vermessung weiter erleichtert.

Vorzugsweise wird ein Referenzpunkt definiert und der Flüssigkeitsstrahl gegenüber diesem Referenzpunkt vermessen. Alternativ oder zusätzlich kann auch ein Koordinatensystem definiert werden und der Strahl in Bezug auf dieses Koordinatensystem vermessen werden. Ein Referenzpunkt oder ein Ursprung des Koordinatensystems kann beispielsweise auf der Stoff-Ausbringungseinrichtung, insbesondere an einem distalen Ende dieser Stoff-Ausbringungseinrichtung (beispielsweise) am Austrittsort des Strahls liegen. In jedem Fall wird eine wohldefinierte und zuverlässige Vermessung und somit Überwachung des Flüssigkeitsstrahls ermöglicht. Eine Vermessung kann insbesondere gegenüber einem Tool Center Point (TCP) erfolgen.

In einer bevorzugten Ausgestaltung umfasst das erfindungsgemäße Überwachen eines aus der Austrittsdüse 13 der Stoffausbringungseinrichtung 14 austretenden Flüssigkeitsstrahls 12 auch die Überwachung der Ausrichtung der Austrittsdüse 13 bezüglich einer Nullachse bzw. einer Referenznulllage im Raum bzw. bezüglich des Karosseriebauteils. Gerade wenn die Austrittsdüse 13 als relativ langgestreckte Ausbringungslanze ausgebildet ist, kann es vorkommen, dass die Ausbringungslanze beispielsweise aufgrund einer vorherigen Kollision mit einem Bauteil o.ä. leicht verbogen ist. Das erfindungsgemäße Verfahren erlaubt in der hier angegebenen Weiterbildung auch, eine derartige Verbiegung der Austrittsdüse bzw. Ausbringungslanze mit zu erfassen und ggf. je nach Abweichung von der vorgegebenen Referenznulllage eine Korrektur vorzunehmen bzw. eine Fehlermeldung auszugeben.

In einer weiteren bevorzugten Weiterbildung des erfindungsgemäßen Verfahrens umfasst das Überwachen eines aus der Austrittsdüse der Stoffausbringungseinrichtung austretenden Flüssigkeitsstrahls auch die Überwachung, inwieweit die Ausrichtung der Austrittsdüse, die beispielsweise als Ausbringungslanze ausgebildet sein kann, in Bezug auf die Ausrichtung des Flüssigkeitsstrahls den festgelegten Vorgaben entspricht, insbesondere die Ausrichtung der Austrittsdüse mit der Ausrichtung des Flüssigkeitsstrahls übereinstimmt. Eine Missausrichtung kann sich durch Beschädigungen oder einer teilweisen Verstopfung der Austrittsdüse ergeben. Auch solche Situationen sind mittels der bevorzugten Weiterbildung des Verfahrens erkennbar und können insbesondere überwacht, protokolliert und ggf. korrigiert werden.

Die obengenannte Aufgabe wird unabhängig gelöst, durch eine Anordnung zum Aufbringen von flüssigen oder pastösen Stoffen, insbesondere eines Wachses oder eines Dichtstoffes wie Polyurethan, auf oder in Karosseriebauteile eines Fahrzeugs, vorzugsweise zum Ausführen des oben beschriebenen Verfahrens, umfassend:
- eine Fördereinrichtung zum Fördern des Stoffes;
- eine Stoff-Ausbringungseinrichtung mit einer Austrittsdüse zum Ausbringen des Stoffes;
- eine Strahlüberwachungseinrichtung zur Überwachung eines aus der Stoff-Ausbringungseinrichtung austretenden Strahls des flüssigen oder pastösen Stoffes sowie
- optische Reflexions- und/oder Umlenkeinrichtungen, wobei mindestens eine Kamera zur Aufnahme des Flüssigkeitsstrahls vorgesehen ist, wobei die Kamera dazu ausgebildet ist, den Flüssigkeitsstrahl unter Verwendung von der optischen Reflexions- und/oder Umlenkeinrichtungen aus mindestens zwei Perspektiven aufzunehmen.

J Die erfindungsgemäße Anordnung weist die (im Prinzip) gleichen Vorteile auf, wie das oben beschriebene Verfahren. Die Anordnung kann eine Einrichtung zur Messung eines Austrittswinkels und/oder Öffnungswinkels des Strahls umfassen und/oder eine Einrichtung eines Auftreffpunktes des Strahls und/oder eine Einrichtung zur Messung der Geschwindigkeit des Strahls und/oder eine Einrichtung zur Messung einer Strahlhöhe und/oder Strahldicke umfassen. Die Strahlüberwachungseinrichtung kann zur Messung eines Ist-Wertes des Flüssigkeitsstrahl-Parameters ausgebildet sein. Weiterhin kann eine Vergleichseinrichtung zum Vergleich des Ist-Wertes mit einem Soll-Wert vorgesehen sein. Die Vergleichseinrichtung kann ausgebildet sein, um bei einem vorbestimmten Abweichen des Ist-Werts von dem Soll-Wert eine Anzeigevorrichtung zu veranlassen, diese Abweichung anzuzeigen und/oder den Flüssigkeitsstrahl zu korrigieren, insbesondere (regelnd) nachzuführen.

Die Anordnung weist mindestens eine Kamera auf. Weiterhin kann die Anordnung auch mindestens eine Beleuchtungseinrichtung zur Beleuchtung des Flüssigkeitsstrahls aufweisen.

Weiterhin kann die Anordnung mindestens Lichtsensor, insbesondere einen um 360 Grad umlaufenden Lichtsensor aufweisen. Weiterhin kann die Anordnung eine Lasereinrichtung zur Erzeugung eines Laserstrahls zur Beleuchtung des Flüssigkeitsstrahls aufweisen. Vorzugsweise weist die Anordnung eine Ringstruktur auf, in die der Laserstrahl eingekoppelt werden kann, wobei ggf. eine Auskopplungsstruktur vorgesehen ist, so dass der Laserstrahl aus der Ringstruktur in Richtung des (innerhalb der Ringstruktur positionierten) Flüssigkeitsstrahls ausgekoppelt werden kann. Weiterhin kann eine Steuereinrichtung vorgesehen sein, die konfiguriert ist, um die oben genannten Verfahrensschritte realisieren zu können.

Weitere Ausführungsformen der Erfindung ergeben sich aus den Unteransprüchen.

Nachfolgend wird die Erfindung anhand von Ausführungsbeispielen beschrieben, die anhand der beigefügten Figuren näher erläutert werden.

### Hierbei zeigen:

- Fig. 1: eine schematische Ansicht einer Anordnung zum Aufbringen eines pastösen oder flüssigen Stoffes auf ein Karosseriebauteil;
- Fig. 2: eine schematische Ansicht einer Anordnung zum Überwachen eines Flüssigkeitsstrahls;
- Fig. 3: eine schematische Ansicht einer Anordnung zum Überwachen eines Flüssigkeitsstrahls.
- Fig. 4: eine alternative Ausführungsform einer Anordnung zum Überwachen eines Flüssigkeitsstrahls.

In der nachfolgenden Beschreibung werden für gleiche und gleichwirkende Teile dieselben Bezugsziffern verwendet.

In Fig. 1 ist ein Karosseriebauteil 10 zu sehen, auf das ein flüssiger oder pastöser Stoff 11 appliziert wird. Der Stoff 11 tritt als Flüssigkeitsstrahl 12 aus einer Düse 13 einer Stoff-Ausbringungseinrichtung 14 aus. Die Stoff-Ausbringungseinrichtung 14 ist über eine Leitung 15 mit einer Fördereinrichtung 16 verbunden. Weiterhin ist schematisch eine Kamera 17 zur Aufnahme des Flüssigkeitsstrahls 12 sowie eine Beleuchtungseinrichtung 18 zur Beleuchtung des Flüssigkeitsstrahls 12 abgebildet. Die Elemente 14, 15, 16, 17 und 18 sind Bestandteil einer Anordnung zum Aufbringen von flüssigen oder pastösen Stoffen auf das Karosseriebauteil 10.

Anstelle der einen Kamera 17 können auch mehrere Kameras vorgesehen sein, die beispielsweise eine Aufnahme des Flüssigkeitsstrahls 12 aus mehreren Winkeln ermöglichen. Genauso können auch mehrere Beleuchtungseinrichtungen 18 vorgesehen sein, die es ggf. erlauben, den Flüssigkeitsstrahl aus mehreren Winkeln zu beleuchten.

In einer konkreten Ausführungsform handelt es sich bei der Anordnung gemäß der Figur um eine Anordnung zum Aufbringen von Wachs auf Karosseriebauteile eines Fahrzeugs. Bei der Stoff-Ausbringungseinrichtung kann es sich dann um eine Wachs-Ausbringungslanze handeln. Bei der Fördereinrichtung 16 kann es sich um eine Wachs-Fördereinrichtung handeln.

Die Kamera 17 steht mit einer Strahlüberwachungseinrichtung 19 in Verbindung (drahtlos oder drahtgebunden), so dass die Kamera 17 Signale (beispielsweise Rohdaten oder bereits aufbereitete Messdaten) an die Strahlüberwachungseinrichtung 19 senden kann. Diese bestimmt dann aus den Signalen einen oder mehrere Flüssigkeitsstrahl-Parameter, wie beispielsweise einen Öffnungswinkel des Flüssigkeitsstrahls oder einen Austrittswinkel oder eine Geschwindigkeit des Flüssigkeitsstrahls (etc.). Ergebnisse dieser Messungen können dann herangezogen werden, um entweder eine Anzeige entsprechend zu betätigen, die eine gewisse Abweichung von Normwerten anzeigt oder (bzw. zusätzlich) um die Ausbringung des Stoffes (also insbesondere den Ort des Aufbringens auf das Karosseriebauteil 10 oder eine ausgebrachte Menge oder eine Austrittsgeschwindigkeit des Flüssigkeitsstrahls) zu regeln.

Fig. 2 zeigt eine schematische Ansicht einer Anordnung zur Überwachung eines Flüssigkeitsstrahls 12 (der in Fig. 2 senkrecht zur Zeichenebene ausgerichtet ist). Mittels einer Beleuchtungseinrichtung 18 wird Licht 19 auf den Flüssigkeitsstrahl 12 gestrahlt. Durch eine Kamera 17 kann der Flüssigkeitsstrahl 12 aus einer ersten Perspektive 20 sowie aus einer zweiten Perspektive 21 aufgenommen werden. Dazu sind Reflexionseinrichtungen 22 (Spiegel) vorgesehen, die vom Flüssigkeitsstrahl 12 stammendes Licht auf ein Prisma 23 lenken. Vom Prisma 23 aus erreicht das Licht die Kamera 17. Der Strahlengang wird insgesamt durch gestrichelte Linien angedeutet. Eine Rückwand 24 kann ggf. mattierend (schwarz mattierend) ausgebildet sein.

Ggf. (nicht in Fig. 2 im Detail gezeigt) kann entweder das Licht gem. der ersten Perspektive 20 oder des Lichts gem. der zweiten Perspektive 21 unterdrückt werden (durch entsprechende Strahlumlenkung und/oder Blockierung, beispielsweise zwischen dem Flüssigkeitsstrahl 12 und einer der Reflexionseinrichtungen 22). Weiterhin kann eine Steuereinrichtung so konfiguriert sein, dass die Kamera 17 alternierend das Licht aus der ersten Perspektive und das Licht aus der zweiten Perspektive 21 aufnimmt (ggf. im vergleichsweise kurzen Wechsel, beispielsweise mit einem Umschaltvorgang nach weniger als einer Sekunde). Ggf. kann die Kamera 17 jedoch auch die Bilder aus beiden Perspektiven 20, 21 gleichzeitig aufnehmen, so dass sich diese überlagern. Bei beiden grundlegenden Verfahren kann eine vergleichsweise zuverlässige Vermessung des Flüssigkeitsstrahls ermöglicht werden.

Fig. 3 zeigt eine schematische Ansicht einer weiteren Ausführungsform einer Strahlüberwachung. Der Flüssigkeitsstrahl 12 verläuft hier senkrecht zur Zeichenebene. Über eine Einkoppelvorrichtung 24 wird ein Laserstrahl in eine Ringstruktur 25 eingekoppelt. Über im Detail nicht dargestellte Auskoppelvorrichtungen wird Licht des Laserstrahls (aus allen Richtungen bzw. über einen 360 Grad Winkel) auf den Flüssigkeitsstrahl gerichtet, was durch entsprechende Pfeile symbolisiert wird. Umgekehrt kann vom Flüssigkeitsstrahl 12 reflektiertes Licht (oder ggf. vom Flüssigkeitsstrahl selbst erzeugtes Licht, ggf. über ein Fluoreszenzmittel) radial nach außen auf die Ringstruktur 25 strahlen und dort ggf. durch einen ringförmig angeordneten Sensor (also einen Sensor, der um 360 Grad umläuft) detektiert werden. Besonders bevorzugt setzt sich ein solcher Ringsensor aus mehreren (beispielsweise mindestens vier oder mindestens zehn) über die Ringstruktur (gleichmäßig) verteilten Einzelsensoren zusammen, wobei jeder Einzelsensor für sich Licht, das vom Flüssigkeitsstrahl 12 stammt, erfasst. Im Ergebnis wird hier auf einfache Art und Weise eine präzise Vermessung des Flüssigkeitsstrahls ermöglicht.

Figur 4 zeigt eine alternative Ausführungsform einer Anordnung zum Überwachen eines Flüssigkeitsstrahls, bei der zwei Kameras 17 vorgesehen sind, um den Flüssigkeitsstrahl aus zwei unterschiedlichen Perspektiven bzw. zwei unterschiedlichen Raumrichtungen zu erfassen.

### Bezugszeichen

- 10: Karosseriebauteil
- 11: Stoff
- 12: Flüssigkeitsstrahl
- 13: Düse
- 14: Stoff-Ausbringungseinrichtung
- 15: Leitung
- 16: Fördereinrichtung
- 17: Kamera
- 18: Beleuchtungseinrichtung
- 19: Licht
- 20: erste Perspektive
- 21: zweite Perspektive
- 22: Reflexionseinrichtung
- 23: Prisma
- 24: Einkoppelvorrichtung
- 25: Ringstruktur

## Patentansprüche

1. Verfahren zum Aufbringen von flüssigen oder pastösen Stoffen, insbesondere eines Wachses oder eines Dichtstoffes, z.B. aus Polyurethan, auf oder in Karosseriebauteile (10) eines Fahrzeugs, umfassend die Schritte:
- Fördern des Stoffes in Richtung einer Stoff-Ausbringungseinrichtung (14) über eine Fördereinrichtung (16);
- Ausbringen des Stoffes aus einer Austrittsdüse (13) der Stoff-Ausbringungseinrichtung; und
- Überwachen eines aus der Austrittsdüse (13) der Stoff-Ausbringungseinrichtung (14) austretenden Flüssigkeitsstrahls (12),
**dadurch gekennzeichnet, dass**
der Flüssigkeitsstrahl mit mindestens einer Kamera (17) aufgenommen wird, wobei dieselbe Kamera den Flüssigkeitsstrahl unter Verwendung optischer Reflexions- und/oder Umlenkeinrichtungen aus mindestens zwei verschiedenen Perspektiven aufnimmt.

2. Verfahren nach Anspruch 1,
**dadurch gekennzeichnet, dass**
die Überwachung umfasst:
- eine Winkelmessung, insbesondere eine Messung eines Austrittswinkels des Flüssigkeitsstrahls oder eines Öffnungswinkels des Flüssigkeitsstrahls (12); und/oder
- eine Messung eines Auftreffpunktes des Flüssigkeitsstrahls und/oder
- eine Messung einer Geschwindigkeit des Flüssigkeitsstrahls und/oder
- eine Messung eines Formparameters des Flüssigkeitsstrahls und/oder einer Strahlausdehnung, insbesondere einer Strahlhöhe und/oder eines Strahldruckmessers.

3. Verfahren nach Anspruch 1 oder 2,
**dadurch gekennzeichnet, dass**
ein Ist-Wert eines Parameters des Flüssigkeitsstrahls mit einem Soll-Wert verglichen wird.

4. Verfahren nach Anspruch 3,
**dadurch gekennzeichnet, dass**
bei einer vorbestimmten Abweichung des Ist-Wertes von dem Soll-Wert eine Anzeige erfolgt und/oder der Flüssigkeitsstrahl (12) korrigiert, insbesondere nachgeführt, wird.

5. Verfahren nach einem der vorhergehenden Ansprüche,
**dadurch gekennzeichnet, dass**
der Flüssigkeitsstrahl (12) mit mindestens zwei Kameras (17) aufgenommen wird, wobei die mindestens zwei Kameras (17) den Flüssigkeitsstrahl aus mindestens zwei verschiedenen Perspektiven aufnehmen und/oder
vorzugsweise vom Flüssigkeitsstrahl (12) stammendes Licht mit mindestens einem Lichtsensor erfasst wird, wobei weiter vorzugsweise derselbe Lichtsensor Licht, das vom Flüssigkeitsstrahl in mindestens zwei verschiedene Richtungen gestrahlt wird erfasst.

6. Verfahren nach einem der vorhergehenden Ansprüche,
**dadurch gekennzeichnet, dass**
der Flüssigkeitsstrahl (12) beleuchtet wird und/oder selbst leuchtet, insbesondere fluorisziert.

7. Verfahren nach einem der vorhergehenden Ansprüche,
**dadurch gekennzeichnet, dass**
ein Referenzpunkt definiert wird und der Flüssigkeitsstrahl (12) gegenüber diesem Referenzpunkt vermessen wird und/oder ein Koordinatensystem definiert wird und der Flüssigkeitsstrahl (12) in Bezug auf dieses Koordinatensystem vermessen wird.

8. Verfahren nach einem der vorhergehenden Ansprüche,
**dadurch gekennzeichnet, dass**
das Überwachen eines aus der Austrittsdüse (13) der Stoffausbringungseinrichtung (14) austretenden Flüssigkeitsstrahls (12) auch die Überwachung der Ausrichtung der Austrittsdüse (13) relativ zu einer vorgegebenen Nullachse im Raum bzw. relativ zum Karosseriebauteil (10) mit umfasst.

9. Verfahren nach einem der vorhergehenden Ansprüche,
**dadurch gekennzeichnet, dass**
das Überwachen eines aus der Austrittsdüse (13) der Stoffausbringungseinrichtung (14) austretenden Flüssigkeitsstrahls (12) auch die Überwachung der Ausrichtung des Flüssigkeitsstrahls (12) relativ zur Ausrichtung der Austrittsdüse (13) mit umfasst.

10. Anordnung zum Aufbringen von flüssigen oder pastösen Stoffen (11), insbesondere eines Wachses oder eines Dichtstoffes, wie Polyurethan, auf oder in Karosseriebauteil (10) eines Fahrzeugs, insbesondere zum Durchführen des Verfahrens nach einem der vorhergehenden Ansprüche, umfassend:
- eine Fördereinrichtung (16) zum Fördern des Stoffes;
- eine Stoff-Ausbringungseinrichtung (14) mit einer Austrittsdüse (13) zum Ausbringen des Stoffes (11) sowie
- eine Strahlüberwachungseinrichtung (19) zur Überwachung eines aus der Stoff-Ausbringungseinrichtung (14) austretenden Flüssigkeitsstrahls (12) des flüssigen oder pastösen Stoffes (11) **gekennzeichnet durch** optische Reflexions- und/oder Umlenkeinrichtungen, wobei mindestens eine Kamera (17) zur Aufnahme des Flüssigkeitsstrahls vorgesehen ist,
wobei die Kamera dazu ausgebildet ist, den Flüssigkeitsstrahl unter Verwendung der optischen Reflexions- und/oder Umlenkeinrichtungen aus mindestens zwei Perspektiven aufzunehmen.

11. Anordnung nach Anspruch 10,
**dadurch gekennzeichnet, dass**
die Strahlüberwachungseinrichtung (19) eine Einrichtung zur
- Winkelmessung, insbesondere Messung eines Austrittswinkels und/oder Öffnungswinkels des Flüssigkeitsstrahls und/oder
- Messung eines Auftreffpunktes des Flüssigkeitsstrahls und/oder
- Messung der Geschwindigkeit des Flüssigkeitsstrahls und/oder
- Messung einer eines Formparameters des Flüssigkeitsstrahls und/oder einer Ausdehnung des Flüssigkeitsstrahls, insbesondere einer Strahlhöhe und/oder einer Strahldicke
umfasst.

12. Anordnung nach Anspruch 10 oder 11,
**dadurch gekennzeichnet, dass**
die Strahlüberwachungseinrichtung zur Messung eines Ist-Wertes eines Flüssigkeitsstrahl-Parameters ausgebildet ist und eine Vergleichseinrichtung zum Vergleich des Ist-Wertes mit einem Soll-Wert vorgesehen ist.

13. Anordnung nach Anspruch 12,
**dadurch gekennzeichnet, dass**
- eine Anzeige vorgesehen ist, um eine vorbestimmte Abweichung des Ist- von dem Soll-Wert anzuzeigen und/oder
- eine Steuereinrichtung, insbesondere Regeleinrichtung vorgesehen ist, die den Flüssigkeitsstrahl unter Berücksichtigung einer Abweichung des Ist- von dem Soll-Wert, korrigiert, insbesondere nachführt.

14. Anordnung nach einem der Ansprüche 10-13,
**dadurch gekennzeichnet, dass**
eine Beleuchtungseinrichtung (18) zur Beleuchtung des Flüssigkeitsstrahls (12) vorgesehen ist.

## Claims

1. Method of applying liquid or pasty substances, particularly a wax or sealant, for example of polyurethane, onto or into bodywork components (10) of a vehicle, comprising the steps of:
- conveying the substance in the direction of a substance delivery device (14) by way of conveying device;
- delivering the substance from an outlet nozzle (13) of the substance delivery device; and
- monitoring a liquid jet (12) issuing from the outlet nozzle (13) of the substance delivery device (14);
**characterised in that** the liquid jet is recorded by at least one camera (7), wherein the said camera records the liquid jet with use of optical reflection and/or refraction devices from at least two different perspectives.

2. Method according to claim 1, **characterised in that** the monitoring comprises:
- an angle measurement, particularly a measurement of an exit angle of the liquid jet and/or an opening angle of the liquid jet (12), and/or
- a measurement of an angle of incidence of the liquid jet and/or
- a measurement of a velocity of the liquid jet and/or
- a measurement of a shape parameter of the liquid jet and/or of a jet dimension, particularly of a jet height and/or of a jet pressure gauge.

3. Method according to claim 1 or 2, **characterised in that** an actual value of a parameter of the liquid jet is compared with a target value.

4. Method according to claim 3, **characterised in that** in the case of a predetermined difference of the actual value from the target value an indication is given and/or the liquid jet (12) is corrected, particularly adjusted.

5. Method according to any one of the preceding claims, **characterised in that** the liquid jet (12) is recorded by at least two cameras (17), wherein the at least two cameras (17) record the liquid jet from at least two different perspectives and/or preferably light originating from the liquid jet (12) is detected by at least one light sensor, wherein with further preference the said light sensor detects light radiated by the liquid jet in at least two different directions.

6. Method according to any one of the preceding claims, **characterised in that** the liquid jet (12) is illuminated and/or self-illuminates, particularly fluoresces.

7. Method according to any one of the preceding claims, **characterised in that** a reference point is defined and the liquid jet (12) is measured relative to this reference point and/or a co-ordinate system is defined and the liquid jet (12) is measured with respect to this co-ordinate system.

8. Method according to any one of the preceding claims, **characterised in that** the monitoring of a liquid jet (12) issuing from the outlet nozzle (13) of the substance delivery device (14) also comprises monitoring of the orientation of the liquid jet (12) relative to a predetermined neutral axis in space or relative to the bodywork component (10).

9. Method according to any one of the preceding claims, **characterised in that** the monitoring of a liquid jet (12) issuing from the outlet nozzle (13) of the substance delivery device (14) also comprises monitoring of the orientation of the liquid jet (12) relative to the orientation of the outlet nozzle (13).

10. Arrangement for applying liquid or pasty substances, particularly a wax or sealant, such as polyurethane, onto or into a bodywork components (10) of a vehicle, particularly for carrying out the method according to any one of the preceding claims, comprising:
- a conveying device (16) for conveying the substance;
- a substance delivery device (14) with an outlet nozzle (13) for delivery of the substance (11); and
- a jet monitoring device (19) for monitoring a liquid jet (12), which issues from the substance delivery device (14), of the liquid or pasty substance (11);
**characterised by** optical reflection and/or refraction devices,
wherein at least one camera (17) for recording the liquid jet is provided and
wherein the camera the camera is configured for the purpose of recording the liquid jet from at least two perspectives with use of the optical reflection and/or refraction devices.

11. Arrangement according to claim 10, **characterised in that** the jet monitoring device (19) comprises a device for
- angle measurement, particularly measurement of an exit angle and/or opening angle of the liquid jet (12) and/or
- measurement of an angle of incidence of the liquid jet and/or
- measurement of the velocity of the liquid jet and/or
- measurement of one of a shape parameter of the liquid jet and/or a dimension of the liquid jet, particularly of a jet height and/or of a jet thickness.

12. Arrangement according to claim 10 or 11, **characterised in that** the jet monitoring device is configured for measuring an actual value of a liquid jet parameter and a comparison device for comparing the actual value with a target value is provided.

13. Arrangement according to claim 12, **characterised in that**
- indicating means are provided in order to indicate a predetermined difference of the actual value from the target value and/or
- a control device, particularly a regulating device, is provided, which corrects, particularly adjusts, the liquid jet with consideration of a difference of the actual value from the target value.

14. Arrangement according to any one of claims 10 to 13, **characterised in that** an illuminating device (18) for illuminating the liquid jet (12) is provided.

## Revendications

1. Procédé d'application de produits liquides ou pâteux, en particulier d'une cire ou d'un produit d'étanchéité, par exemple en polyuréthane, sur ou dans des composants de carrosserie (10) d'un véhicule, comprenant les étapes suivantes:
- transporter le produit en direction d'un dispositif d'application de produit (14) au moyen d'un dispositif de transport (16);
- appliquer le produit à partir d'une buse de sortie (13) du dispositif d'application de produit; et
- surveiller un jet de liquide (12) sortant de la buse de sortie (13) du dispositif d'application de produit (14),
**caractérisé en ce que** l'on capte le jet de liquide avec au moins une caméra (17), dans lequel la même caméra capte le jet de liquide sous au moins deux perspectives différentes en utilisant des dispositifs optiques de réflexion et/ou de déviation.

2. Procédé selon la revendication 1, **caractérisé en ce que** la surveillance comprend:
- une mesure d'angle, en particulier une mesure d'un angle de sortie du jet de liquide ou d'un angle d'ouverture du jet de liquide (12); et/ou
- une mesure d'un point d'impact du jet de liquide; et/ou
- une mesure d'une vitesse du jet de liquide; et/ou
- une mesure d'un paramètre de forme du jet de liquide et/ou d'une dimension du jet, en particulier d'une hauteur de jet et/ou d'un capteur de diamètre de jet.

3. Procédé selon une revendication 1 ou 2, **caractérisé en ce que** l'on compare une valeur réelle d'un paramètre du jet de liquide avec une valeur de consigne.

4. Procédé selon la revendication 3, **caractérisé en ce qu'**en cas d'un écart prédéterminé entre la valeur réelle et la valeur de consigne, on produit un affichage et/ou on corrige, on particulier on asservit, le jet de liquide (12).

5. Procédé selon l'une quelconque des revendications précédentes, **caractérisé en ce que** l'on capte le jet de liquide (12) avec au moins deux caméras (17), dans lequel lesdites au moins deux caméras (17) captent le jet de liquide sous au moins deux perspectives différentes et/ou
de préférence on détecte une lumière émanant du jet de liquide (12) avec au moins un capteur de lumière, dans lequel de préférence encore le même capteur de lumière détecte une lumière, qui est émise par le jet de liquide dans au moins deux directions différentes.

6. Procédé selon l'une quelconque des revendications précédentes, **caractérisé en ce que** l'on éclaire le jet de liquide (12), et/ou on le rend lumineux, en particulier fluorescent.

7. Procédé selon l'une quelconque des revendications précédentes, **caractérisé en ce que** l'on définit un point de référence et on mesure le jet de liquide (12) par rapport à ce point de référence et/ou
on définit un système de coordonnées et on mesure le jet de liquide (12) par rapport à ce système de coordonnées.

8. Procédé selon l'une quelconque des revendications précédentes, **caractérisé en ce que** la surveillance d'un jet de liquide (12) sortant de la buse de sortie (13) du dispositif d'application de produit (14) comprend également la surveillance de l'orientation de la buse de sortie (13) par rapport à un axe neutre prédéterminé dans l'espace ou par rapport au composant de carrosserie (10).

9. Procédé selon l'une quelconque des revendications précédentes, **caractérisé en ce que** la surveillance d'un jet de liquide (12) sortant de la buse de sortie (13) du dispositif d'application de produit (14) comprend également la surveillance de l'orientation du jet de liquide (12) par rapport à l'orientation de la buse de sortie (13).

10. Dispositif d'application de produits liquides ou pâteux (11), en particulier d'une cire ou d'un produit d'étanchéité, comme le polyuréthane, sur ou dans un composant de carrosserie (10) d'un véhicule, en particulier pour exécuter le procédé selon l'une quelconque des revendications précédentes, comprenant:
- un dispositif de transport (16) pour le transport du produit;
- un dispositif d'application de produit (14) avec une buse de sortie (13) pour l'application du produit (11), ainsi que
- un dispositif de surveillance de jet (19) pour la surveillance d'un jet de liquide (12) du produit liquide ou pâteux (11) sortant du dispositif d'application de produit (14),
**caractérisé par** des dispositifs optiques de réflexion et/ou de déviation,
dans lequel il est prévu au moins une caméra (17) pour capter le jet de liquide, dans lequel la caméra est configurée pour capter le jet de liquide sous au moins deux perspectives en utilisant les dispositifs optiques de réflexion et/ou de déviation.

11. Dispositif selon la revendication 10, **caractérisé en ce que** le dispositif de surveillance de jet (19) comprend un dispositif pour
- la mesure d'angle, en particulier la mesure d'un angle de sortie et/ou d'un angle d'ouverture du jet de liquide, et/ou
- la mesure d'un point d'impact du jet de liquide, et/ou
- la mesure de la vitesse du jet de liquide, et/ou
- la mesure d'un paramètre de forme du jet de liquide et/ou d'une dimension du jet de liquide, en particulier d'une hauteur de jet et/ou d'une épaisseur de jet.

12. Dispositif selon une revendication 10 ou 11, **caractérisé en ce que** le dispositif de surveillance de jet est configuré pour la mesure d'une valeur réelle d'un paramètre du jet de liquide et il est prévu un dispositif de comparaison pour la comparaison de la valeur réelle avec une valeur de consigne.

13. Dispositif selon la revendication 12, **caractérisé en ce que**
- il est prévu un affichage, pour afficher un écart prédéterminé de la valeur réelle par rapport à la valeur de consigne, et
- il est prévu un dispositif de commande, en particulier un dispositif de régulation, qui corrige, en particulier qui asservit, le jet de liquide en tenant compte d'un écart entre la valeur réelle et la valeur de consigne.

14. Dispositif selon l'une quelconque des revendications 10 à 13, **caractérisé en ce qu'**il est prévu un dispositif d'éclairage (18) pour l'éclairage du jet de liquide (12).
